# EUROPÄISCHE PATENTSCHRIFT

(11) **EP 0 200 164 B1**
(45) Veröffentlichungstag und Bekanntmachung des Hinweises auf die Patenterteilung: **08.02.1989**
(21) Anmeldenummer: 86105674.5
(22) Anmeldetag: 27.06.1984
(51) Int. Cl.: B65D 83/14

(54) **Vorrichtung zum Mischen und Versprühen einer aus wenigstens zwei Komponenten, zum Beispiel Flüssigkeiten, und einem Treibgas bestehenden Mischung**
Device for mixing and distributing a mixture composed of two elements, e.g. liquids, and a propellant
Dispositif pour mélanger et distribuer un mélange composé par au moins deux composantes, par exemple des liquides et un gaz propulseur

(30) Priorität: 29.06.1983 DE 3323452; 13.02.1984 DE 3405064
(43) Veröffentlichungstag der Anmeldung: 10.12.1986
(62) Teilanmeldung aus: 84107423.0
(73) Patentinhaber: F.P.D. Future Patents Development Company S.A., L-2012 Luxembourg (LU)
(72) Erfinder: Pershall, Faith, A-6020 Innsbruck (AT)
(74) Vertreter: Popp, Eugen, Dr.

(56) Entgegenhaltungen:
- EP-A- 0 024 659
- EP-A- 0 079 983
- EP-A- 0 098 476
- GB-A- 1 069 208
- US-A- 4 137 955

## Beschreibung

Die Erfindung betrifft eine Vorrichtung zum Herstellen und Versprühen einer aus wenigstens zwei Komponenten, zum Beispiel Flüssigkeiten, und einer aus Treibgas bestehenden Mischung, gemäß dem Oberbegriff des Patentanspruches 1.

Eine derartige Vorrichtung ist aus der EP-A 79 983 bekannt (Fig. 2 und 4). Dort ist jedoch nicht sicher gewährleistet, daß die Fluidverbindung zwischen dem Innenraum des inneren Behälters und dem Innenraum des äußeren Behälters nach Öffnen des inneren Behälters in der vorbestimmten Weise aufrechterhalten bleibt. Fig. 13 der EP-A 98 476 zeigt eine Vorrichtung zur Abgabe eines hochviskosen Füllgutes mit zwei ineinander angeordneten Behältern mit einem einen Ventilkörper und ein in diesem beweglich gelagertes Abgaberöhrchen umfassenden Abgabeventil, mit dem auf einen in Form einer Verschlußmembran ausgebildeten Verschluß des inneren Behälters derart einwirkbar ist, daß die Verschlußmembran bei normaler Betätigung des Abgaberöhrchens in den inneren Behälter hineinstoß- bzw. -drückbar und aufbrechbar ist, wobei der Verschlußmembran eine Öffnung des inneren Behälters zugeordnet ist, und diese Öffnung Mittel zur Fixierung der eingedrückten Verschlußmembran unter Ausbildung und Aufrechterhaltung einer Fluidverbindung durch die Öffnung aufweist.

Der Innenbehälter dient zur Aufnahme hochviskosen Füllgutes; der Außenbehälter enthält ein unter Druck stehendes Treibmedium. Der Innenbehälter ist durch eine flexible Wand begrenzt, so daß bei Öffnung des Abgabeventils das Füllgut aus dem Innenbehälter durch das auf die flexible Wand desselben wirkende Druckmedium ausgetragen bzw. herausgedrückt wird. Die der Öffnung des Innenbehälters zugeordnete Verschlußmembran dient zur Verhinderung eines Abdiffundierens von leicht flüchtigen Substanzen im Füllgut. Die Verschlußmembran wird durch den im Innenbehälter herrschenden Überdruck unter Ausbildung einer bloßen Anlagedichtung in eine die zugeordnete Öffnung verschließende Stellung gedrückt. Ein absolut dichter Verschluß wird dadurch nicht sichergestellt. Des weiteren dienen als Mittel zur Fixierung der Verschlußmembran in Offenstellung einwärts vorspringende Nocken an den Enden von mehreren eine Art Auffangkorb für die Verschlußmembran bildenden Rippen bzw. Stegen, die in eine korrespondierende Umfangsnut der scheibenförmigen Verschlußmembran einrastbar sind. Zu diesem Zweck muß die Verschlußmembran vor der ersten Ingebrauchnahme um eine vorbestimmte Strecke eingedrückt werden; andernfalls würde sie in ihre Verschließstellung wieder zurückgedrängt werden.

Der vorliegenden Erfindung liegt die Aufgabe zugrunde, eine Vorrichtung der im Oberbegriff des Patentanspruches 1 genannten Art zu schaffen, die nicht nur konstruktiv einfach, sondern darüber hinaus äußerst funktionssicher ist, bei der insbesondere eine definierte Fluidverbindung zwischen dem inneren und äußeren Behälter hergestellt und aufrechterhalten werden kann, und zwar im wesentlichen unabhängig davon, ob die Verschlußmembran mehr oder weniger weit eingedrückt wird. Diese Aufgabe wird durch die kennzeichnenden Merkmale des Patentanspruches 1 gelöst. Durch die der Öffnung des inneren Behälters zugeordneten und erfindungsgemäß ausgebildeten Mittel zur Fixierung der eingedrückten Verschlußmembran ist gewährleistet, daß die vorgegebene Fluidverbindung zwischen dem inneren und äußeren Behälter nach Öffnung des inneren Behälters erhalten bleibt und zwar unabhängig davon, wie weit die Verschlußmembran eingedrückt worden ist. Sie wird in jeder eingedrückten Stellung unter Aufrechterhaltung der Fluidverbindung gehalten.

Vorzugsweise dient der am äußeren Behälter angeordnete Ventilkörper des Abgabeventils zugleich als Verschluß des inneren Behälters, wobei der Öffnungsrand des inneren Behälters fluiddicht am Ventilkörper anliegt. Die Verschlußmembran ist dann integraler Bestandteil des Ventilkörpers. Diese Konstruktion zeichnet sich durch ein Minimum an Bauteilen aus, insbesondere im Vergleich z.B. zu der Vorrichtung nach der EP-A 62 817. Sie gewährleistet auch eine absolut sichere Abdichtung des inneren Behälters vor der ersten Ingebrauchnahme.

Von besonderer Bedeutung sind noch die Maßnahmen nach den Patentansprüchen 3, 4 sowie 8 bis 10, durch die zum einen eine Befüllung des inneren Behälters im bereits montierten Zustand innerhalb des äußeren Behälters mögich ist. Andererseits ist nach Befüllung des inneren Behälters eine Fluidabdichtung zwischen dem Innenraum des inneren Behälters und dem Innenraum des äußeren Behälters sichergestellt. Vor allem eignen sich diese Maßnahmen zum Befüllen des inneren Behälters mit dem Treibmittel.

Nachstehend werden Ausführungsformen der erfindungsgemäßen Vorrichtung anhand der beigefügten Zeichnung näher erläutert. Es zeigen:
Fig. 1 einen Längsschnitt bzw. Axialschnitt durch eine erfindungsgemäß ausgebildete Vorrichtung,
Fig. 2 den Öffnungs- und Mischmechanismus der Vorrichtung nach Fig. 1 im Längsschnitt und vergrößertem Maßstab, wobei der Verschluß des inneren Behälters fluiddicht verschlossen ist,
Fig. 3 den Öffnungs- und Mischmechanismus nach Fig. 2 mit aufgebrochenem Verschluß des inneren Behälters,
Fig. 4 den Verschluß des inneren Behälters nach den Fig. 1 bis 3 im Schnitt und noch größerem Maßstab zur Veranschaulichung der Befüllung des inneren Behälters mit Treibgas,
Fig. 5 den Verschluß des inneren Behälters gemäß Fig. 4 nach Befüllung des inneren Behälters mit Treibgas,
Fig. 6 einen modifizierten Verschluß des inneren Behälters im Schnitt unter Veranschaulichung der Befüllung des inneren Behälters mit Treibgas,
Fig. 7 den Verschluß des inneren Behälters gemäß Fig. 6 nach Befüllung des inneren Behälters mit Treibgas ebenfalls im Längs- bzw. Axialschnitt, und
Fig. 8 den Verschluß des inneren Behälters im Querschnitt längs Linie XI-XI in Fig. 6.

Die Vorrichtung bzw. der Zweikammerbehälter nach Fig. 1 umfaßt einen äußeren Standard-Aerosolbehälter 10 mit einem Abgabeventil 14 das in üblicher Weise in einem am Öffnungsrand 15 des äußeren Behälters 10 dicht befestigten Deckel 17 gefaßt ist sowie einen inneren Behälter 12, der aus einem ebenso korrosionsbeständigen Material besteht wie der äußere Behälter 10. Der äußere Behälter 10 enthält eine Füllgutkomponente A, der innere Behälter 12 eine Füllgutkomponente B sowie ein geeignetes Treibmittel T.

Das im Deckel 17 befestigte Abgabeventil 14 besteht aus einem Ventilkörper 18 und einem in diesem axial einwärts bewegbar gelagerten Betätigungs-und Abgaberöhrchen 30, durch welches die Mischung aus den Behältern 10, 12 entnehmbar ist. Das Abgaberöhrchen 30 ist noch mit einer Kappe 39 verschlossen. Das Abgaberöhrchen 30 ist entgegen der Wirkung einer Schraubenfeder 46 axial einwärts bewegbar, wobei die Abstützung der Schraubenfeder 46 am Ventilkörper 18 einerseits und an einer am Abgaberöhrchen 30 angeformten Ringschulter 48 andererseits erfolgt. Der Ventilkörper 18 ist im Deckel 17 form- und kraftschlüssig verankert. Der innere Behälter 12 ist nach Art einer Flasche mit verjüngtem Flaschenhals 19 ausgebildet. Der Verschluß 41 des inneren Behälters, wie die Figuren 2 bis 5 sehr deutlich zeigen, als Verschlußhaube ausgebildet, die über den Öffnungsrand 24 des Flaschenhalses 19 gestülpt ist. Die Fluidabdichtung zwischen dem Innenraum des inneren Behälters und dem Innenraum des äußeren Behälters erfolgt durch eine zwischen dem Öffnungsrand 24 und der Verschlußhaube 4 angeordnete Ringdichtung 34, deren zusätzliche Funktion anhand der Figuren 4 und 5 noch näher erläutert wird. Die Verschlußhaube 41 ist zwischen dem Öffnungsrand 24 des inneren Behälters 12 bzw. der Ringdichtung 34 und dem Ventilkörper 18 des Abgabeventils 14 eingeklemmt, wobei die Klemmwirkung durch ein auf den Boden des inneren Behälters 12 wirkendes elastisches Element erzielt wird, das zugleich zur unteren Abstützung und Zentrierung des inneren Behälters 12 innerhalb des äußeren Behälters 10 dient. Der Anpreßdruck dieses elastischen Elements 20 ist so groß, daß zwischen der Verschlußhaube 41 und dem Öffnungsrand 24 des inneren Behälters 12 unter Einschluß der Ringdichtung 34 eine sichere Abdichtung gegenüber dem Füllraum des äußeren Behälters 10 erhalten wird.

Bei dem dargestellten Ausführungsbeispiel ist das elastische Element 20 durch eine den Bodenbereich des inneren Behälters 12 umfassende topfartige Halterung mit sich elastisch gegenüber Seiten-und Bodenwand des äußeren Behälters 10 abstützenden Füßen 42 gebildet. Die topfartige Halterung dient zugleich zur Fixierung des inneren Behälters 12 innerhalb des äußeren Behälters 10 und zur elastischen Andrückung gegen den Verschluß 41 bzw. Ventilkörper 18 des Abgabeventils 14. Zur Sicherung der Verschlußhaube 41 am Öffnungsrand 24 des inneren Behälters 12 bzw. an dessen Flaschenhals 19 während der Montage ist der untere Rand der Verschlußhaube 41 mit nach innen vorstehenden Rastnocken bzw. einem nach innen vorstehenden Rastwulst 23 versehen, die bzw. der den Öffnungsrand 24 hintergreifen (siehe Figuren 2 bis 5). Die eigentliche Fixierung der Verschlußhaube 41 im befüllten Zustand der beiden Behälter erfolgt jedoch - wie oben dargelegt - durch die Einklemmung zwischen dem Öffnungsrand 24 des inneren Behälters 12 und dem Ventilkörper 18 des Abgabeventiles 14.

Die elastische Andrückung des inneren Behälters 12 bzw. dessen Öffnungsrandes 24 gegen die Verschlußhaube 41 und damit gegen den Ventilkörper des Abgabeventils 14 kann auch durch ein zwischen dem Boden 38 des äußeren Behälters 10 und dem Boden 40 des inneren Behälters 12 wirksames Federelement, z.B. Schraubenfeder, erfolgen.

Vor Ingebrauchnahme der Vorrichtung befindet sich das Abgaberöhrchen 30 in der in Figur 1 bzw. 2 gezeigten Stellung. Zum Vermischen der beiden Füllgutkomponenten A und B wird das Abgaberöhrchen 30 des Abgabeventils 14 axial einwärts gedrückt und eine hier kappenartig ausgebildete Verschlußmembran 28 unter Aufbrechen einer ringförmigen Sollbruchstelle 43 in einen zentralen Durchgang geschoben, der bei dem dargestellten Ausführungsbeispiel die Komponenten-Austrittsöffnung 26 des inneren Behälters 12 definiert und integraler Bestandteil der Verschlußhaube 41 ist. Der aufgebrochene bzw. geöffnete Zustand des inneren Behälters 12 ist in Figur 3 dargestellt. Die Verschlußmembran 28 ist, wie die Figuren 2 bis 5 gut erkennen lassen, integraler Bestandteil der Verschlußhaube 41 und mit dieser über eine Sollbruchstelle in Form einer ringförmigen Schwachstelle 43 verbunden. Die in die Öffnung 26 mittels des Abgaberöhrchens 30 geschobene bzw. gedrückte Verschlußmembran 28 wird in dieser Öffnung durch drei gleichmäßig über den Umfang verteilt angeordnete Längsrippen 45 gehalten unter Ausbildung einer definierten Fluidverbindung zwischen dem Innenraum des inneren Behälters und dem Innenraum des äußeren Behälters (Pfeil 27 in Figur 3). An den die Behälter-Austrittsöffnung 26 definierenden Durchgang ist im übrigen ein herkömmliches Steigröhrchen 50 angeschlossen. Zum Zwecke des Aufbrechens der Verschlußhaube 41, d. h. zum Eindrücken der Verschlußmembran 28, ist der dieser zugewandte untere Betätigungsteil 16 des Abgaberöhrchens 30 stempelartig ausgebildet.

Anhand der Figuren 4 und 5 soll die Doppelfunktion der Ringdichtung 34 näher erläutert werden. Die Ringdichtung 34 wirkt demnach zugleich als Rückschlagventil. Zur Befüllung des inneren Behälters 12 mit Treibgas im bereits montierten Zustand desselben (Pfeil 21 in Figur 4) weist die Verschlußhaube 41 Öffnungen 58 auf, die im Bereich eines Ringspaltes 13 zwischen dem zentralen, die Behälteröffnung 26 definierenden Durchgang und dem Flaschenhals 19 des inneren Behälters 12 liegen. Die Verschlußstellung der Ringdichtung 34 ist in Figur 5 dargestellt. Das sich im Inneren des inneren Behälters 12 befindliche Treibgas drückt die Ringdichtung 34 nach oben derart, daß die Durchgänge 58 in der Verschlußhaube 41 verschlossen sind. Die Druckrichtung des Treibgases T ist in Figur 5 mit den Pfeilen 31 gekennzeichnet. Beim Befüllen des inneren Behälters 12 mit Treibgas (Pfeil 21 in Figur 4) durch die Durchgänge 58 hindurch wird die Ringdichtung 34 nach innen in den Ringspalt 13 gedrückt unter Ausbildung einer Fluidverbindung zwischen den Durchgängen 58 und dem Ringspalt 13. Die Ringdichtung 34 hat demnach eine Doppelfunktion. Statt der Ringdichtung 34 könnten auch Kugel-Rückschlagventile oder Rückschlagmembranen in den Durchgängen 58 angeordnet sein. Die in den Figuren 4 und 5 dargestellte Ausführungsform mit der Ringdichtung 34 ist jedoch vom konstruktiven Aufwand die denkbar einfachste Lösung.

Der Verschluß 41 gemäß den Fig. 1-5 könnte auch als integraler Bestandteil des Ventilkörpers 18 ausgebildet sein.

Bei der Ausführungsform nach den Fig. 6 bis 8 weist der Verschluß 41 des inneren Behälters 12 zum Zwecke des Befüllens mit Treibgas (Pfeile 21) desselben drei gleichmäßig über den Umfang verteilt angeordnete äußere Längsnuten 51, 53 und 55 auf, die sich jeweils nahezu über die gesamte Länge des im fertig montierten bzw. nach Befüllung verschlossenen Zustand (siehe Fig. 7) des inneren Behälters 12 in diesen ragenden Verschlußabschnitts 47 erstrecken. Die Befüllung des inneren Behälters 12 erfolgt wie nachstehend:

Zuerst wird in den inneren Behälter 12 die flüssige Komponente B eingefüllt. Anschließend wird der Verschluß 41 entsprechend Fig. 6 in die nach Art eines Flaschenhalses 19 ausgebildete Öffnung des inneren Behälters 12 gesteckt, und zwar so, daß durch die Längsnuten 51, 53 und 55 eine Fluidverbindung zwischen dem Innenraum des inneren Behälters und der äußeren Umgebung sichergestellt ist. Dann wird mittels eines Füllkopfes flüssiges Treibmittel durch die Längsnuten 51, 53, 55 hindurch in den Innenraum des inneren Behälters 12 eingefüllt (Pfeile 21). Nach beendeter Füllung wird der Verschluß 41 durch den Füllkopf ganz in die Öffnung des inneren Behälters 12 entsprechend Fig. 7 geschoben bzw. gedrückt unter elastischer Verformung von drei am Außenumfang des Verschlußabschnitts 47 gleichmäßig über diesen verteilt und jeweils zwischen zwei Längsnuten 51, 53 bzw. 53, 55 bzw. 55, 51 angeordneten Längsrippen 33, 35, 37, durch die der Verschluß 41 in der Behälteröffnung unter Verschließen der Längsnuten 51, 53, 55 fluidabdichtend gehalten ist. Die Länge 29 der Rippen 33, 35, 37 entspricht etwa der halben Länge des in den inneren Behälter 12 ragenden Abschnitts 47 des Verschlusses 41. Die Ringdichtung 34 kommt im verschlossenen Zustand des inneren Behälters 12 mit dem Öffnungsrand 44 desselben einerseits und mit einer am Verschluß 41 angeordneten Ringschulter 11 andererseits in fluiddichte Anlage (siehe Fig. 7), wobei die Ringschulter 11 an der der Ringdichtung 34 zugewandten Seite eine umlaufende Anpressrippe 49 aufweist, die eine absolute Dichtigkeit auch bei höheren Drücken im Innern des inneren Behälters gewährleistet.

Die Längsrippen 6 sollen den Verschluß 41 nur so lange sicher in der Öffnung des inneren Behälters 12 fluidabdichtend halten, bis der innere Behälter 12 in den in den Fig. 6 bis 8 nicht dargestellten äußeren Behälter eingeführt und in diesem fixiert ist. Eine dauerhafte Fluidabdichtung zwischen dem Innenraum des inneren Behälters und dem Innenraum des äußeren Behälters ist nur durch die Einklemmung des Verschlusses 41 zwischen dem Öffnungsrand 24 des inneren Behälters 12 und dem Ventilkörper des Abgabeventils sichergestellt.

Wie Fig. 6 erkennen läßt, erstrecken sich die 3 Längsrippen 33, 35 und 37 jeweils ausgehend von der Ringschulter 11 nach unten in Richtung zum freien Ende des in die Behälteröffnung ragenden Verschlußabschnitts 47 hin, wobei - wie dargelegt - die Längserstreckung 29 der Rippen 33, 35, 37 etwa der halben Länge des in die Behälteröffnung bzw. den inneren Behälter 12 hineinragenden Verschlußabschnitts 47 entspricht.

Die kappenartige Verschlußmembran 28 sowie die Verbindung derselben mit dem übrigen Verschlußkörper über die Ring-Sollbruchstelle 43 und die Membran-Fixierrippen 45 entsprechen der Ausführungsform nach den Fig. 1 bis 5. Diesbezüglich wird auf die dortigen Ausführungen verwiesen.

Die Behälter-Austrittsöffnung wird auch bei der Ausführungsform nach den Fig. 6 bis 8 durch den axialen Durchgang 26 des Verschlußkörpers 41 gebildet. In diesem ist ähnlich wie bei den vorangehend beschriebenen Ausführungsbeispielen das Steigröhrchen 50 unter Preßsitz fixiert.

## Patentansprüche

1. Vorrichtung zum Mischen und Versprühen einer aus wenigstens zwei Komponenten (A, B), zum Beispiel Flüssigkeiten, und einem Treibgas (T) bestehenden Mischung, bestehend aus zwei ineinander angeordneten Behältern (10, 12) zur Aufnahme der zu mischenden Komponenten (A, B) und des Treibgases (T) und einem am äußeren Behälter (10) angeordneten, einen Ventilkörper (18) und ein in diesem beweglich gelagertes Abgaberöhrchen (30) umfassenden Abgabeventil (14), mit dem auf einen in Form einer Verschlußmembran ausgebildeten Verschluß (41) des inneren Behälters (12) derart einwirkbar ist, daß die Verschlußmembran (28) bei normaler Betätigung des Abgaberöhrchens (30) aufbrachbar und in den inneren Behälter (12) hineinstoß- bzw. -drückbar ist, dadurch gekennzeichnet, daß der Verschlußmembran (28) eine Öffnung 26) des inneren Behälters (12) zugeordnet ist, und daß diese Öffnung (26) Mittel (45) zur Fixierung der eingedrückten Verschlußmembran (28) unter Ausbildung und Aufrechterhaltung einer Fluidverbindung (27) zwischen dem Innenraum des inneren Behälters (12) und dem Innenraum des äußeren Behälters (10) aufweist, wobei die Mittel zur Fixierung der eingedrückten Verschlußmembran (28) mindestens drei etwa gleichmäßig über den Umfang verteilt angeordnete Längsrippen (45) oder in Behälterlängsrichtung angeordnete Haltenoppen od. dgl. sind.

2. Vorrichtung nach Anspruch 1, dadurch gekennzeichnet, daß der Verschluß (41) des inneren Behälters (12) deckel oder haubenartig ausgebildet und mit einem zentralen, die Behälteröffnung (26) definierenden Durchgang versehen ist, der durch die Verschlußmembran (28) verschlossen ist.

3. Vorrichtung nach Anspruch 2, dadurch gekennzeichnet, daß der Verschluß (41) außerhalb des zentralen durch die Verschlußmembran 28 verschlossenen Durchganges einen weiteren Durchgang (58) aufweist, dem ein Rückschlagventil zugeordnet ist, das unter dem im gefüllten inneren Behälter (12) herrschenden Druck in Schließstellung gehalten, zum Befüllen des inneren Behälters (12) jedoch öffenbar ist.

4. Vorrichtung nach Anspruch 3, dadurch gekennzeichnet, daß das Rückschlagventil durch eine zwischen dem Verschluß (41) und dem inneren Behälter angeordnete Ringdichtung (34) gebildet ist.

5. Vorrichtung nach Anspruch 3 oder 4, dadurch gekennzeichnet, daß der deckel- oder haubenartige Verschluß (41) unter der Wirkung eines elastischen Elementes gegen den Rand (24) der zu verschließenden Öffnung des inneren Behälters (12) unter Ausbildung einer Fluidabdichtung zwischen innerem und äußerem Behälter gedrückt ist.

6. Vorrichtung nach Anspruch 5, dadurch gekennzeichnet, daß der Verschluß (41) des inneren Behälters (12) klemmend zwischen diesem und dem Ventilkörper (18) des Abgabeventils (14) gehalten ist.

7. Vorrichtung nach einem der Ansprüche 1 bis 6, dadurch gekennzeichnet, daß die Verschlußmembran (28) über eine Sollbruchstelle (43) mit dem übrigen Teil des Verschlusses (41) des inneren Behälters (12) verbunden ist.

8. Vorrichtung nach einem oder mehreren der Ansprüche 1, 2, 5-7, dadurch gekennzeichnet, daß der Verschluß (41) zum Zwecke des Befüllens (21) des inneren Behälters (12) mindestens eine, vorzugsweise drei, etwa gleichmäßig über den Umfang verteilt angeordnete äußere Längsnuten (51, 53 und/oder 55) aufweist, die sich jeweils nahezu über die gesamte Länge des im fertig montierten bzw. nach Befüllung verschlossenen Zustandes des inneren Behälters (12) in diesen ragenden Abschnitts (47) des Verschlusses (41) erstrecken.

9. Vorrichtung nach einem der Ansprüche 1-8, dadurch gekennzeichnet, daß der im montierten Zustand in den inneren Behälter (12) ragende Abschnitt (47) des Verschlusses (41) am Außenumfang mindestens eine, vorzgsweise drei gleichmäßig über den Umfang verteilt und jeweils zwischen zwei Längsnuten (51, 53 bzw. 53, 55 bzw. 55, 51) angeordnete jeweils elastisch deformierbare Längsrippen (33, 35, 37), -noppen oder dergleichen aufweist, durch die der nach Befüllen des inneren Behälters (12) durch die Längsnuten (51, 53, 55) hindurch in die Öffnung (Halsabschnitt 19) desselben unter Verschließen der Längsnuten (51, 53, 55) geschobene Verschluß (41) fluidabdichtend gehalten ist.

10. Vorrichtung nach Anspruch 9, dadurch gekennzeichnet, daß die Länge (29) der Rippen (33, 35, 37) etwa der halben Länge des in den inneren Behälter (12) ragenden Abschnittes (47) des Verschlusses (41) entspricht.

## Claims

1. Apparatus for the mixing and spraying of a mixture composed of at least two components (A, B), for example liquids, and a propellant gas (T), consisting of two containers (10, 12), arranged one inside the other, for receiving the components (A, B) to be mixed and the propellant gas (T) and of a dispensing valve (14), arranged on the outer container (10) and comprising a valve body (18) and a dispensing tube (30) mounted movably in the latter, with which valve it is possible to act on a closure (41), designed in the form of a closure membrane, of the inner container (12) in such a way that, upon normal actuation of the dispensing tube (30), the closure membrane (28) can be broken open and can be thrust or pressed into the inner container (12), characterized in that the closure membrane (28) is assigned an opening (26) of the inner container (12), and in that this opening (26) has means (45) for fixing the pressed-in closure membrane (28) with formation and maintenance of a fluid connection (27) between the interior of the inner container (12) and the interior of the outer container (10), the means for fixing the pressed-in closure membrane (28) being at least three longitudinal ribs (45) arranged distributed approximately evenly around the circumference, or retaining studs or the like arranged in container longitudinal direction.

2. Apparatus according to Claim 1, characterized in that the closure (41) of the inner container (12) is designed in the manner of a cover or hood and is provided with a central passage defining the container opening (26), which passage is closed by the closure membrane (28).

3. Apparatus according to Claim 2, characterized in that the closure (41) has outside the central passage closed by the closure membrane (28) a further passage (58), to which a non-return valve is assigned, which is held in closed position by the pressure prevailing in the filled inner container (12), but can be opened for filling of the inner container (12).

4. Apparatus according to Claim 3, characterized in that the non-return valve is formed by a ring seal (34) arranged between the closure (41) and the inner container.

5. Apparatus according to Claim 3 or 4, characterized in that the cover-like or hood-like closure (41) is pressed under the action of a flexible element against the rim (24) of the opening to be closed of the inner container (12) with formation of a fluid seal between inner container and outer container.

6. Apparatus according to Claim 5, characterized in that the closure (41) of the inner container (12) is held in clamping manner between the latter and the valve body (18) of the dispensing valve (14).

7. Apparatus according to one of Claims 1 to 6, characterized in that the closure membrane (28) is joined via a predetermined breaking point (43) to the remaining part of the closure (41) of the inner container (12).

8. Apparatus according to one or more of Claims 1, 2, 5-7, characterized in that the closure (41) has, for the purpose of the filling (21) of the inner container (12), a least one, preferably three, outer longitudinal grooves (51, 53 and/or 55) arranged distributed approximately evenly around the circumference, which grooves extend in each case virtually over the entire length of the section (47) of the closure (41) protruding into the inner container (12) in the finished-assembled or closed state after filling of the said inner container.

9. Apparatus according to one of Claims 1-8, characterized in that the section (47) of the closure (41) protruding into the inner container (12) in the assembled state has on the outer circumference at least one, preferably three, in each case flexibly deformable longitudinal ribs (33, 35, 37), studs or the like, distributed evenly around the circumference and arranged in each case between two longitudinal grooves (51, 53 and 53, 55 and 55, 51, respectively), by which ribs the closure (41), pushed after filling of the inner container (12) through the longitudinal grooves (51, 53, 55) into the opening (neck section 19) of the same, with closing of the longitudinal grooves (51, 53, 55), is held in fluid-sealing manner.

10. Apparatus according to Claim 9, characterized in that the length (29) of the ribs (33, 35, 37) corresponds to approximately half the length of the section (47) of the closure (41) protruding into the inner container (12).

## Revendications

1. Dispositif pour mélanger et distribuer un mélange composé par au moins deux composantes (A, B), par exemple des liquides, et un gaz propulseur (^{T}), comprenant deux réservoirs (10, 12) placés l'un dans l'autre et destinés à recevoir les composantes (A, B) à mélanger et le gaz propulseur (T), et une valve de distribution (14) disposée sur le réservoir extérieur (10) et comportant un corps de valve (18) ainsi qu'un petit tube de distribution (30) monté de manière mobile dans ce dernier, laquelle valve de distribution permet d'agir sur un obturateur (41) du réservoir intérieur (12) réalisé sous la forme d'une membrane d'obturation de telle façon que l'actionnement normal du petit tube de distribution (30) provoque le percement de la membrane d'obturation (28) et son enfoncement dans le réservoir intérieur (12), caractérisé en ce qu'à la membrane d'obturation (28) est associée une ouverture (26) du réservoir intérieur (12) et que cette ouverture (26) comprend des organes (45) pour la fixation de la membrane d'obturation .(28) enfoncée, avec réalisation et conservation d'une communication de fluides (27) entre l'espace intérieur du réservoir intérieur (12) et l'espace intérieur du réservoir extérieur (10), lesdits organes pour la fixation de la membrane d'obturation (28) enfoncée étant constitués par au moins trois nervures longitudinales (45) réparties à peu près régulièrement sur la périphérie ou par des nopes de retenue disposées dans le sens longitudinal du réservoir ou par des éléments analogues.

2. Dispositif selon la revendication 1, caractérisé en ce que l'obturateur (41) du réservoir intérieur (12) est réalisé sous la forme d'un couvercle ou d'un capuchon et muni d'un passage central qui définit l'ouverture (26) du réservoir et est fermé par la membrane d'obturation (28).

3. Dispositif selon la revendication 2, caractérisé en ce que l'obturateur (41) comporte, à l'extérieur du passage central fermé par la membrane d'obturation (28), un passage supplémentaire (58) auquel est associé un clapet antiretour qui est maintenu dans la position de fermeture par la pression régnant dans le réservoir intérieur (12) rempli, mais qui peut être ouvert pour le remplissage du réservoir intérieur (12).

4. Dispositif selon la revendication 3, caractérisé en ce que le clapet antiretour est constitué par un anneau d'étanchéité (34) disposé entre l'obturateur (41) et le réservoir intérieur.

5. Dispositif selon l'une des revendications 3 ou 4, caractérisé en ce que l'obturateur (41) en forme de couvercle ou de capuchon est appliqué, sous l'action d'un élément élastique, contre le bord (24) de l'ouverture à fermer du réservoir intérieur (12), avec réalisation d'une étanchéité aux fluides entre les réservoirs intérieur et extérieur.

6. Dispositif selon la revendication 5, caractérisé en ce que l'obturateur (41) du réservoir intérieur (12) est enserré entre ce dernier et le corps de valve (18) de la valve de distribution (14).

7. Dispositif selon l'une quelconque des revendications 1 à 6, caractérisé en ce que la membrane d'obturation (28) est reliée au reste de l'obturateur (41) du réservoir intérieur (12) par l'intermédiaire d'un point destiné à la rupture (43).

8. Dispositif selon l'une quelconque des revendications 1, 2, 5 à 7, caractérisé en ce que, pour le remplissage (21) du réservoir intérieur (12), l'obturateur (41) présente au moins une, et de préférence trois nervures longitudinales extérieures (51, 53 et/ou 55) réparties à peu prés régulièrement sur la périphérie qui s'étendent respectivement sur la presque totalité de la longueur de la section (47) de l'obturateur (41) laquelle dépasse dans le réservoir intérieur (12) lorsque celui-ci est entièrement monté et respectivement fermé après le remplissage.

9. Dispositif selon l'une quelcongue des revendications 1 à 8, caractérisé en ce que la section (47) de l'obturateur (41) qui, à l'état monté, dépasse dans le réservoir intérieur (12) présente sur la périphérie extérieure au moins une, et de préférence trois nervures longitudinales (33, 35, 37), nopes longitudinales ou analogues, réparties régulièrement sur la périphérie, à savoir respectivement entre deux rainures longitudinales (51, 53 et respectivement 53, 55 et respectivement 55, 51), et pouvant être déformées élastiquement par lesquelles l'obturateur (41) engagé, après le remplissage du réservoir intérieur (12), au travers des rainures longitudinales (51, 53, 55), dans l'ouverture (section de goulot 19) dudit réservoir, avec obturation des rainures longitudinales (51, 53, 55), est maintenu de manière étanche aux fluides.

10. Dispositif selon la revendication 9, caractérisé en ce que la longueur (29) des nervures (33, 35, 37) correspond à peu près à la moitié de la longueur de la section (47) de l'obturateur (41) qui dépasse dans le réservoir intérieur (12).
